# EUROPÄISCHE PATENTSCHRIFT

(11) **EP 2 183 424 B1**
(45) Veröffentlichungstag und Bekanntmachung des Hinweises auf die Patenterteilung: **23.10.2013**
(21) Anmeldenummer: 08787232.1
(22) Anmeldetag: 14.08.2008
(51) Int. Cl.: D06F 39/08, D06F 37/26, A47L 15/42

(54) **WASSERFÜHRENDES HAUSHALTGERÄT MIT EINER VORRICHTUNG ZUR ERMITTLUNG EINES FÜLLSTANDES INNERHALB EINES BEHÄLTERS DES HAUSHALTGERÄTS UND ZUGEHÖRIGES VERFAHREN**
WATER-BEARING DOMESTIC APPLIANCE WITH A DEVICE FOR DETERMINING A FILL LEVEL WITHIN A TUB OF THE APPLIANCE AND CORRESPONDING METHOD
APPAREIL MÉNAGER TRANSPORTANT DE L'EAU DOTÉ D'UN DISPOSITIF POUR DÉTERMINER LE NIVEAU DE REMPLISSAGE D'UNE CUVE DE L'APPAREIL ET PRODÉDÉ CORRESPONDANT

(30) Priorität: 24.08.2007 DE 102007040080
(43) Veröffentlichungstag der Anmeldung: 12.05.2010
(73) Patentinhaber: BSH Bosch und Siemens Hausgeräte GmbH, 81739 München (DE)
(72) Erfinder: KALTOFEN, Thomas, 12623 Berlin (DE)
(86) Internationale Anmeldenummer: PCT/EP2008/060702
(87) Internationale Veröffentlichungsnummer: WO 2009/027242

(56) Entgegenhaltungen:
- EP-A- 1 087 052
- WO-A-95/16067
- DE-A1- 1 485 100
- DE-A1- 4 231 849
- DE-A1- 19 835 865
- US-A- 2 656 431
- US-A- 3 153 924

## Beschreibung

Die Erfindung betrifft ein wasserführendes Haushaltgerät mit einer Vorrichtung sowie ein Verfahren zur Ermittlung eines Füllstandes von Flüssigkeit innerhalb eines Behälters eines wasserführenden Haushaltgeräts, insbesondere einer Waschmaschine, der im Oberbegriff der Patentansprüche 1 bzw. 10 angegebenen Art.

Der veränderbare Füllstand bzw. das veränderbare Flüssigkeitsniveau innerhalb eines Behälters, nachstehend auch Laugenbehälter genannt, einer Waschmaschine wird bei heutigen Geräten üblicherweise über eine Luftsäule gemessen, welche mit der sich innerhalb des Laugenbehälters befindenden Flüssigkeit in Verbindung steht. Eine Änderung des Füllstandes bzw. Flüssigkeitsniveaus führt demzufolge zu einer Änderung des Luftdrucks bzw. Luftvolumens, welches zwischen der Flüssigkeit des Laugenbehälters und einem als Drucksensor ausgebildeten Füllstandsensor entsteht. Somit wird in Abhängigkeit der Höhe der Luftsäule der Füllstand innerhalb des Laugenbehälters ermittelt.

Eine solche Vorrichtung bzw. ein derartiges Verfahren sind beispielsweise bereits aus der EP 1 341 955 B1 als bekannt zu entnehmen. Bei der dortigen Waschmaschine ist eine Druckleitung in einem Ablaufschlauch angeordnet, und zwar in einem Bereich unterhalb des Laugenbehälters, weicher mit der Flüssigkeit bzw. der Waschlauge in Kontakt steht. Der eigentliche Füllstandsensor ist dabei oberhalb des Laugenbehälters angeordnet, um durch die Veränderung der Luftsäule den entsprechenden Füllstand von Flüssigkeit innerhalb des Laugenbehälters zu erfassen.

EP 1 087 052 A2 offenbart eine Wachmaschine mit einem Füllstandssensor, der an dem Laugenbehälter angeordnet und über einen Druckschlauch mit dem Ablaufschlauch verbunden ist. Innerhalb des Gehäuses des Füllstandssensors sind ferner ein Beschleunigungs- und ein Temperatursensor angeordnet.

Weitere Vorrichtungen zur Ermittlung eines Füllstands von Flüssigkeit innerhalb eines Behälters eines wasserführenden Haushaltgeräts sind aus der DE 1 485 100 A, US 3 153 924 A und US 2 656 431 A bekannt. Diese Vorrichtungen gemäß dem Oberbegriff des Anspruchs 1 weisen einen Füllstandssensor und eine elastische und druckübertragende Membrane auf, die mit dem Gehäuse des Füllstandssensors verbunden ist und in einem direkten Kontakt zur Flüssigkeit steht, wobei die Membrane in einem unteren Bereich des Behälters angeordnet ist.

Aufgabe der vorliegenden Erfindung ist es, ein wasserführendes Haushaltgerät mit einer Vorrichtung und ein Verfahren der eingangs genannten Art zu schaffen, mit welchen eine äußert unempfindliche Ermittlung des Füllstandes der Flüssigkeit innerhalb des Laugenbehälters durchgeführt werden kann.

Diese Aufgabe wird erfindungsgemäß durch ein wasserführendes Haushaltgerät mit einer Vorrichtung und ein Verfahren mit den Merkmalen der Patentansprüche 1 bzw. 10 gelöst. Vorteilhafte Ausgestaltungen mit zweckmäßigen und nicht-trivialen Weiterbildungen der Erfindung sind in den jeweils abhängigen Patentansprüchen angegeben.

Um eine äußerst unempfindliche Erfassung des Füllstandes der Flüssigkeit innerhalb des Laugenbehälters durchführen zu können, ist es erfindungsgemäß vorgesehen, dass der Füllstandsensor zumindest mit einem Erfassungsteil in einem während des Waschvorganges mit der Flüssigkeit überdeckten unteren Bereich des Laugenbehälters angeordnet ist. Mit anderen Worten ist es erfindungsgemäß vorgesehen, dass der Füllstand durch direkte Messung der von der Flüssigkeit des Laugenbehälters gebildeten Drucksäule erfolgt, indem der insbesondere als Drucksensor ausgebildete Füllstandsensor selbst zumindest mit seinem Erfassungsteil mit Kontakt zur Flüssigkeit im Laugenbehälter angeordnet ist. Es ist klar, dass hierzu der Erfassungstell des Füllstandsensors in einem entsprechenden unteren Bereich des Laugenbehälters angeordnet sein muss, so dass eine zuverlässige Überdeckung mit der Flüssigkeit während des Waschvorganges gewährleistet ist. Unter Waschvorgang ist dabei nicht nur das Drehen einer Waschtrommel innerhalb des Laugenbehälters zu verstehen, sondern jeder Zustand, bei weichem sich Flüssigkeit innerhalb des Laugenbehälters befindet.

Die Anordnung zumindest des Erfassungsteils des Füllstandsensors unmittelbar innerhalb bzw. im Kontakt zu der Flüssigkeit hat dabei den Vorteil, dass durch die direkte Ankopplung an den Laugenbehälter und die Benutzung des großen Volumens der Flüssigkeit das Erfassungs- bzw. Ausgangssignal des Füllstandsensors deutlich unempfindlicher gegenüber kurzzeitigen Druckspitzen ist, welche aufgrund der Waschmechanik bzw. der sich innerhalb des Laugenbehälters drehenden Wäsche entstehen. Ein weiterer Vorteil der direkten Integration des Füllstandsensors in den Laugenbehälter ist es, dass eine Mehrzahl von Bauteilen zur Druckweiterleitung bzw. zur Erzeugung einer Luftsäule nunmehr entfallen kann. Hierdurch ergibt sich insgesamt eine besonders kostengünstige Vorrichtung zur Ermittlung des Füllstandes innerhalb des Laugenbehälters der Waschmaschine

In weiterer Ausgestaltung der Erfindung hat es sich als zudem vorteilhaft gezeigt, wenn eine Ermittlungsvorrichtung vorgesehen ist, mittels welcher der Füllstand der Flüssigkeit anhand des durch den Füllstandsensor erfassten Druckwertes zu bestimmen ist. Dabei wird beispielsweise eine Umwandlung des pneumatischen Druckwertes in ein kontinuierlich veränderbares, analoges Ausgangssignal, zum Beispiel eine elektrische Gleichspannung, vorgenommen, welche auf einfache Weise in der Steuerung der Waschmaschine weiterverarbeitet werden kann.

Als weiterhin vorteilhaft hat es sich gezeigt, wenn der Erfassungsteil des Füllstandsensors ein flächiges Sensorelement umfasst, welches von einer elastischen und druckübertragenden Membrane überdeckt ist. Eine derartige Membrane hat somit zunächst eine Schutzfunktion, um das eigentliche Sensorelement des Füllstandsensors vor der Flüssigkeit zu schützen. Durch die entsprechenden elastischen Eigenschaften der Membrane, welche vorzugsweise relativ großformatig gestaltet ist, wird somit eine nahezu fehlerfreie Druckübertragung zu dem flächigen Sensorelement des Füllstandsensors erreicht. Mit anderen Worten dient die Membrane sowohl zur Druckübertragung als auch als Schutz gegen Medien bei direktem Kontakt mit einer elektrisch leitenden Flüssigkeit.

Außerdem vorteilhaft ist es, wenn die Membrane unter Bildung eines geschlossenen Zwischenraumes in einem Abstand vor dem flächigen Sensorelement angeordnet ist. Die von der Membrane erfassten Drücke bzw. Druckunterschiede werden somit über den Zwischenraum an das flächige Sensorelement des Füllstandsensors weitergegeben. Der geschlossene Zwischenraum zwischen der Membrane und dem flächigen Sensorelement ist dabei beispielsweise mit einem Gas, und insbesondere mit Luft, befüllt. Hierdurch wird eine besonders gute Druckübertragung zwischen der Membrane und dem flächigen Sensorelement des Füllstandsensors erreicht.

Die Membrane ist dabei in weiterer Ausgestaltung der Erfindung beispielsweise als separate Druckübertragungsmembrane ausgebildet, welche an einem Sensorgehäuse des Füllstandsensors gehalten ist. Hierbei können entsprechende Dichtungen vorgesehen sein, um den Zwischenraum zwischen der Membrane und dem Sensorelement trocken zu halten.

In einer alternativen Ausführungsform ist es jedoch auch denkbar, dass die Membrane als einteilig mit einem Sensorgehäuse des Füllstandsensors ausgebildet Schutzmembrane gestaltet ist. Somit wird auf besonders einfache Weise eine Abdichtung des Zwischenraumes zwischen der Membrane und dem flächigen Sensorelement des Füllstandsensors erreicht.

Der Druck- bzw. Füllstandsensor ist in weiterer Ausgestaltung der Erfindung zusätzlich mit einem Temperatursensor ausgestattet, um die Temperatur der Flüssigkeit innerhalb des Laugenbehälters zu erfassen. Um eine besonders einfache Vorrichtung zu erhalten, wird der Temperaturwert der Flüssigkeit in weiterer Ausgestaltung der Erfindung mittels der ohnehin vorhandenen Ermittlungseinrichtung bestimmt. Anstelle des Temperatursensors oder zusätzlich kann der Druck- bzw. Füllstandssensor mit weiteren eine Eigenschaft der Flüssigkeit erfassenden Sensoren ausgestattet sein. Beispielsweise kann der Druck- bzw. Füllstandssensor einen optischen Sensor zur Erfassung der Flüssigkeitstrübung umfassen, der eine Lichtquelle und ein lichtempfindliches Element aufweist. Die Lichtquelle und das Empfangselement sind derartig im Druck- bzw. Füllstandssensor angeordnet, dass das ausgesendete Licht durch einen Bereich der Flüssigkeit strahlt und die verbleibende Lichtintensität vom Empfangselement erfasst wird. Somit lässt sich die Anzahl an Bauteilen innerhalb der Waschmaschine auf kostengünstige Art reduzieren.

Schließlich hat sich bei der Umwandlung der Drucksignale in elektrische Signale insbesondere die Verwendung eines piezoresistiven, kapazitiven oder induktiven Füllstandsensors als vorteilhaft gezeigt. Diese Füllstandsensoren zeichnen sich durch eine genaue Messung und eine entsprechende Unempfindlichkeit aus.

Die vorstehend im Zusammenhang mit der erfindungsgemäßen Vorrichtung beschriebenen Vorteile gelten in ebensolcher Weise für das erfindungsgemäße Verfahren. Dieses zeichnet sich insbesondere dadurch aus, dass der durch die Flüssigkeit erzeugte Druckwert durch direkten Kontakt eines Erfassungsteils des Füllstandsensors mit der Flüssigkeit erfasst wird. Hierdurch ergeben sich wiederum die bereits vorbeschriebenen Vorteile, nämlich einer deutlich unempfindlicheren Messung gegen Druckspitzen während des Waschvorganges und einer bedeutend kostengünstigeren Möglichkeit zur Messung des Füllstandes von Flüssigkeit bzw. Waschlauge innerhalb des Laugenbehälters.

Weitere Vorteile, Merkmale und Einzelheiten der Erfindung ergeben sich aus der nachfolgenden Beschreibung eines bevorzugten Ausführungsbeispiels sowie anhand der Zeichnungen; diese zeigen in:
- Fig. 1: eine schematische Vorderansicht auf eine Waschmaschine mit einem Laugenbehälter, innerhalb welchem eine sich drehende Waschtrommel angeordnet ist, wobei in einem unteren Bereich des Laugenbehälters ein Füllstandsensor schematisch angedeutet ist, welcher mit einem Erfassungsteil in den Laugenbehälter hineinragt und welcher während des Waschvorganges zumindest mit dem Erfassungsteil unterhalb des Pegels der Flüssigkeit bzw. der Waschlauge innerhalb des Laugenbehälters liegt;
- Fig. 2: eine schematische und ausschnittsweise vergrößerte Vorderansicht von dem mit seinem Erfassungsteil in den Laugenbehälter integrierten Füllstandsensor gemäß dem Detail II in Fig. 1;
- Fig. 3: eine schematische und vergrößerte Schnittansicht des innerhalb des Laugenbehälters angeordneten Erfassungsteils des Füllstandsensors, welcher vorliegend ein flächiges Sensorelement umfasst, welches durch eine plastische Druckübertragungsmembrane unter Bildung eines Zwischenraumes geschützt ist, wobei die Druckübertragungsmembrane als separates Bauteil an einem Sensorgehäuse des Füllstandsensors gehalten ist; und
- Fig. 4: eine schematische und vergrößerte Schnittansicht des innerhalb des Laugenbehälters angeordneten Erfassungsteils des Füllstandsensors in einer zu Fig. 3 alternativen Ausführungsform, wobei eine einteilig mit dem Sensorgehäuse des Sensors ausgebildete Schutzmembrane unter Bildung eines Zwischenraumes in einem Abstand vor dem flächigen Sensorelementes geordnet ist.

In Fig. 1 ist in einer schematischen Vorderansicht ein Laugenbehälter 10 einer Waschmaschine 1 dargestellt. Im oberen Teil der Waschmaschine ist eine Bedienblende 3 mit einem Drehwähler 5 und einer Anzeige 4 angeordnet. Hinter der Bedienblende 3 ist schematisch eine Steuerung 2, die mit der Anzeige 4 und dem Drehwähler 5 zumindest elektrisch verbunden ist, mit einer gestrichelten Linie dargestellt. Innerhalb des im Querschnitt zylinderförmigen Laugenbehälters 10 ist eine innentrommel bzw. Waschtrommel 12 aufgenommen, welche beim Waschen um eine Trommelachse T gedreht wird. Des Weiteren ist in Fig. 1 erkennbar, dass der Laugenbehälter 10 mit einer Flüssigkeit 14 bzw. mit einer Waschlauge gefüllt ist. Ein Füllstand 16 bzw. Pegel ist entsprechend markiert.

Innerhalb des Laugenbehälters 10 ist ein Füllstandssensor in Form eines Drucksensors 18 mit einem Erfassungsteil 20 angeordnet. Diese Anordnung ist insbesondere in Zusammenschau mit Fig. 2 erkennbar.

Hierzu zeigt Fig. 2 in einer ausschnittsweisen vergrößerten Vorderansicht bzw. Schnittansicht das Detail II wie In Fig. 1. insbesondere wird dabei ersichtlich, dass der Füllstandsensor 18 vorliegend nicht vollständig innerhalb des Laugenbehälters 10 angeordnet ist, sondern vielmehr lediglich mit dem Erfassungsteil 20. Als im Rahmen der Erfindung mit umfasst ist es jedoch zu betrachten, dass der Füllstandsensor 18 gegebenenfalls zumindest annähernd vollständig innerhalb des Laugenbehälters 10 angeordnet sein könnte.

Des Weiteren ist aus den Fig. 1 und 2 erkennbar, dass der Erfassungsteil 20 des Füllstandsensors 18 in einem unteren Bereich 22 des Laugenbehälters 10 angeordnet ist, weicher während des Waschvorganges bzw. während der Befüllung das Laugenbehälters 10 entsprechend von der Flüssigkeit bzw. der Waschlauge zuverlässig überdeckt ist. Im vorliegenden Ausführungsbeispiel ist eine Dichtung 24 erkennbar, mittels welcher eine Durchtrittsöffnung 26 (gestrichelte Linie) innerhalb der Wand des Laugenbehälters 10 zum Füllstandsensor 18 hin abgedichtet ist. Aus Fig. 2 ist zudem erkennbar, dass außerhalb des Laugenbehälters 10 ein so genannter RAST 2,5-Verbinder 28 am Füllstandsensor 18 angeordnet ist, der hier zur elektrischen Weiterleitung der durch den Füllstandsensor 18 erfassten Werte bzw. Signale an eine Ermittlungseinrichtung 42 und/oder an eine Steuerung 2 der Waschmaschine 1 dient. In der in Fig. 2 dargestellten Ausführung ist die Ermittlungseinrichtung 42 ein Bestandteil der Steuerung 2.

Die konkrete Ausgestaltung des Erfassungsteils 20 des Füllstandsensors 18 soll nun in Zusammenschau von Fig. 2 mit den Fig. 3 und 4 erläutert werden. Hierzu zeigt Fig. 3 die Ausgestaltung des Erfassungsteils 20 des Füllstandsensors 18 gemäß Fig. 2 in einer schematischen Schnittansicht. Fig. 4 zeigt eine Schnittansicht eines Erfassungsteils 20 des Füllstandsensors 18 in einer hierzu alternativen Ausführungsform.

Es ist erkennbar, dass der Erfassungsteil 20 ein flächiges Sensorelement 30 umfasst, welches von einer elastischen und druckübertragenden Membrane überdeckt ist. Diese Membrane ist bei der Ausführungsform gemäß den Fig. 2 und 3 als separate Druckübertragungsmembrane 32 ausgestaltet, welche als separates Teil an einem Sensorgehäuse 34 des Füllstandsensors 18 befestigt bzw. gehalten ist. Es ist erkennbar, dass die Druckübertragungsmembrane 32 unter Bildung eines geschlossenen Zwischenraumes 36 in einem Abstand vor dem flächigen Sensorelement 30 angeordnet ist. Damit der Zwischenraum 36 entsprechend abgedichtet ist, ist vorliegend eine Dichtung 38 in Form eines O-Ring vorgesehen, welche für eine entsprechende Abdichtung zwischen der Druckübertragungsmembrane 32 und dem Sensorgehäuse 34 sorgt.

Bei der Ausführungsform gemäß Fig. 4 ist die Membrane als einteilig mit dem Sensorgehäuse 34 ausgebildete Schutzmembrane 40 gestaltet. Die Schutzmembrane 40 ist vorliegend an das aus Kunststoff gestaltete Sensorgehäuse 34 angespritzt. Dabei ist wiederum der Zwischenraum 36 zwischen der Schutzmembrane 40 und dem flächigen Sensorelement 30 erkennbar. Der Zwischenraum 36 zwischen der jeweiligen Membrane 32 bzw. 40 und dem flächigen Sensorelement 30 ist vorliegend mit einem Gas, insbesondere mit Luft, befüllt.

Insbesondere aus den Fig. 1 und 2 ist erkennbar, dass mittels des Druck- bzw. Füllstandsensors 18 vorliegend die Erfassung des jeweiligen Füllstandes 16 durch direkte Messung der von der Flüssigkeit 14 innerhalb des Laugenbehälters 10 gebildeten Drucksäule erfolgt. Hierzu ist die Membrane 32 bzw. 40 als Druckübertragung und Schutz gegen Medien beim direkten Kontakt mit der elektrisch leitenden Flüssigkeit 14 unmittelbar in Kontakt mit dieser. Mit anderen Worten ist der Füllstandsensor 18 konstruktiv so gestaltet, dass die Außenkontur des Füllstandsensors 18 an der Stelle mit direktem Kontakt zur Flüssigkeit 14 als elastische, druckübertragende Haut (Membrane) ausgebildet ist und den Druck zur eigentlich druckumformenden Membran bzw. zum druckumformenden Sensorelement 30 im Inneren des Füllstandsensors 18 überträgt. Diese Übertragung erfolgt besonders vorteilhaft, wenn der Zwischenraum 36 entsprechend mit einem Gas bzw. Luft befüllt ist. Gleichfalls wäre es natürlich auch denkbar, den Zwischenraum 36 mit einem anderen Medium zu befüllen.

Aus Fig. 2 ist zudem erkennbar, dass der Füllstandsensor 18 mit einer Ermittlungseinrichtung 42 verbunden ist, mittels welcher der Füllstand 16 der Flüssigkeit 14 anhand des durch den Füllstandsensor 18 erfassten Druckwertes zu bestimmen ist. Der Füllstandsensor 18 ist dabei beispielsweise als piezoresistiver, kapazitiver oder induktiver Sensor ausgeführt, um eine Umwandlung des pneumatischen Druckwertes in ein kontinuierlich veränderbares, analoges Ausgangssignal, zum Beispiel eine elektrische Gleichspannung, umzuwandeln.

Dem Füllstandsensor 18 kann darüber hinaus ein Temperatursensor 44 zugeordnet sein, mittels welchem die Temperatur der Flüssigkeit 14 zu erfassen ist. Es ist klar, dass der Temperatursensor 44 dementsprechend an einer Stelle des Füllstandsensors 18 angeordnet sein muss, in welcher ein Temperaturkontakt zur Flüssigkeit 14 möglich ist. Durch den Temperatursensor 44 erfasste Temperaturwerte können beispielsweise ebenfalls durch die Ermittlungseinrichtung 42 bestimmt bzw. ausgewertet werden. Die Ermittlungseinrichtung 42 kann die ermittelten Werte dann an die Systemsteuerung 2 der Waschmaschine 1 weitergeben.

Mit der Waschmaschine ist somit ein Verfahren zur Ermittlung der Füllstandes 16 von Flüssigkeit innerhalb des Laugenbehälters 10 während des Waschvorganges durchführbar, bei welchem ein durch die Flüssigkeit induzierter Wert, insbesondere ein Druckwert, mittels eines geeigneten Füllstandsensors 18 erfasst wird. Die Erfassung mittels des Füllstandsensors 18 erfüllt dabei unmittelbar auf die vorbeschriebene Weise innerhalb der Flüssigkeit 14. Hierdurch wird insbesondere eine direkte Ankopplung an die Flüssigkeit 14 innerhalb des Laugenbehälters 10 und die Benutzung des großen Volumens der Flüssigkeit 14 erreicht, was zu einem deutlich unempfindlicheren Sensorsignal führt, da kurzzeitige Druckspitzen aufgrund der Waschmechanik der sich beispielsweise drehenden Wäsche unberücksichtigt bleiben.

Die Erfindung ist nicht auf die Anwendung in einer Wäschewaschmaschine beschränkt. Gleichermaßen kann die Erfindung bei anderen wasserführenden Haushaltgeräten, insbesondere einer Geschirrspülmaschine, angewendet werden. In solchen Fällen ist der Laugenbehälter auch als Spülbehälter ausgebildet sein. Darüber hinaus kann die Vorrichtung zur Ermittlung eines Füllstandes auch an einem am Flüssigkeitsbehälter angeordneten Bauteil, beispielsweise einer Pumpe, angeordnet, wobei das Bauteil zumindest einen Teil der Flüssigkeit aufnimmt.

## Patentansprüche

1. Wasserführendes Haushaltgerät, insbesondere eine Wäschewaschmaschine (1) oder eine Geschirrspülmaschine, mit einer Vorrichtung zur Ermittlung eines Füllstandes (16) von Flüssigkeit (14) innerhalb eines Behälters (10) des wasserführenden Haushaltgeräts mit einem Füllstandsensor (18), mittels welchem ein durch die Flüssigkeit (14) erzeugter Druckwert zu erfassen ist, mit einem Sensorgehäuse (34) des Füllstandssensors (18) und mit einer elastischen und druckübertragenden Membrane (32, 40), die mit dem Sensorgehäuse (34) verbunden ist und im direkten Kontakt zur Flüssigkeit (14) steht, wobei der Füllstandsensor (18) zumindest mit einem Erfassungsteil (20) in einem während eines Waschvorgangs mit der Flüssigkeit (14) überdeckten unteren Bereich (22) des Behälters (10) angeordnet ist, **dadurch gekennzeichnet, dass** der Erfassungsteil (20) des Füllstandsensors (18) ein flächiges Sensorelement (30) umfasst, welches von der elastischen und druckübertragenden Membrane (32; 40) überdeckt ist und dass die Membrane (32;40) unter Bildung eines geschlossenen Zwischenraums (36) In einem Abstand vor dem flächigen Sensorelement (30) angeordnet ist, wobei die von der Membrane (32, 40) erfassten Drücke bzw. Druckunterschiede über den Zwischenraum (36) an das flächige Sensorelement (30) des Füllstandsensors (32, 40) weitergegeben werden.

2. Haushaltgerät nach Anspruch 1, **dadurch gekennzeichnet, dass** eine Ermittlungseinrichtung (42) vorgesehen ist, mittels welcher der Füllstand (16) der Flüssigkeit (14) anhand des durch den Füllstandsensor (18) erfassten Druckwertes zu bestimmen ist.

3. Haushaltgerät nach Anspruch 1 oder 2, **dadurch gekennzeichnet, dass** die Membrane als separate Druckübertragungsmembrane (32) an einem Sensorgehäuse (34) des Füllstandsensors (18) gehalten ist.

4. Haushaltgerät nach Anspruch 1 oder 2, **dadurch gekennzeichnet, dass** die Membrane als einteilig mit einem Sensorgehäuse (34) des Füllstandsensors (18) ausgebildete Schutzmembrane (40) gestaltet ist.

5. Haushaltgerät nach Anspruch 4, **dadurch gekennzeichnet, dass** das Sensorgehäuse (34) aus Kunststoff ist und dass die Membran (40) an das Sensorgehäuse (34) angespritzt ist.

6. Haushaltgerät nach einem der Ansprüche 1 bis 5, **dadurch gekennzeichnet, dass** der geschlossene Zwischenraum (36) zwischen der Membrane (32; 40) und dem flächigen Sensorelement (30) mit einem Gas, insbesondere Luft, befüllt ist.

7. Haushaltgerät nach einem der vorhergehenden Ansprüche, **dadurch gekennzeichnet, dass** dem Füllstandsensor (18) mindestens ein weiterer Sensor, insbesondere ein Temperatursensor (44), zugeordnet ist, mittels welchem eine Eigenschaft, der Flüssigkeit (14), insbesondere die Temperatur, zu erfassen ist

8. Haushaltgerät nach Anspruch 7, **dadurch gekennzeichnet, dass** ein Temperatursensor (44) an einer Stelle des Flüssigkeitssensors (18) angeordnet ist, in welcher ein Temperaturkontakt zur Flüssigkeit (14) möglich ist, und dass der Temperaturwert der Flüssigkeit (14) anhand des durch den Temperatursensor (44) erfassten Temperaturwertes mittels der Ermittlungseinrichtung (42) zu bestimmen ist.

9. Haushaltgerät nach einem der vorhergehenden Ansprüche, **dadurch gekennzeichnet, dass** ein piezoresistiver, kapazitiver oder induktiver Füllstandsensor (18) vorgesehen ist.

10. Verfahren zur Ermittlung eines Füllstandes (16) von Flüssigkeit (14) innerhalb eines Behälters (10) eines wasserführenden Haushaltgeräts, insbesondere einer Waschmaschine (1), bei weichem ein durch die Flüssigkeit (14) erzeugter Druckwert mittels eines Füllstandsensors (18) erfasst wird, und bei welchem der durch die Flüssigkeit (14) erzeugte Druckwert durch direkten Kontakt eines Erfassungsteils (20) des Füllstandsensors (18) mit der Flüssigkeit erfasst wird, **dadurch gekennzeichnet, dass** der durch die Flüssigkeit (14) erzeugte Druckwert durch ein flächiges vom Erfassungsteil (20) des Füllstandsensors (18) umfassten Sensorelement (30) erfasst wird, welches von einer elastischen und druckübertragenden Membrane (32;40) überdeckt ist, dass die Membrane (32;40) in einem Abstand vor dem flächigen Sensorelement (30) angeordnet ist und einen geschlossenen Zwischenraums (36) bildet, und dass die von der Membrane (32, 40) erfassten Drücke bzw. Druckunterschiede über den Zwischenraum (36) an das flächige Sensorelement (30) des Füllstandsensors (32, 40) weitergegeben werden.

11. Verfahren nach Anspruch 10, **dadurch gekennzeichnet, dass** mittels einer Ermittlungseinrichtung (42) der Füllstand (16) der Flüssigkeit (14) anhand des durch den Füllstandsensor (18) erfassten Druckwertes bestimmt wird.

12. Verfahren nach Anspruch 10 oder 11, **dadurch gekennzeichnet, dass** mittels eines dem Füllstandsensor (18) zugeordneten weiteren Sensor eine Eigenschaft der Flüssigkeit erfasst wird.

13. Verfahren nach Anspruch 12, **dadurch gekennzeichnet, dass** der weitere Sensor ein Temperatursensor (44) ist, mit dem die Temperatur der Flüssigkeit (14) erfasst wird.

14. Wasserführendes Haushaltgerät nach einem der Ansprüche 1 bis 9 zur Durchführung des Verfahrens nach einem der Ansprüche 10 bis 13 umfassend eine Steuerung (2), die mit der Vorrichtung zur Ermittlung eines Füllstandes (16) von Flüssigkeit (14) elektrisch verbunden ist.

## Claims

1. Water-conducting domestic appliance, particularly a laundry washing machine (1) or a dishwasher, with a device for determining a filling state (16) of liquid (14) within a container (10) of the water-conducting domestic appliance, with a filling state sensor (18), by means of which a pressure value generated by the liquid (14) can be recognised, with a sensor housing (34) of the filling state sensor (18) and with an elastic and pressure-transmitting diaphragm (32, 40), which is connected with the sensor housing (34) and is disposed in direct contact with the liquid (14), wherein the filling state sensor (18) is arranged at least by a detection part (20) in a lower region (22), which is covered with the liquid (14) during a washing process, of the container (10), **characterised in that** the detection part (20) of the filling state sensor (18) comprises an area sensor element (30) covered by the elastic and pressure-transmitting diaphragm (32; 40) and that the membrane (32; 40) is arranged at a spacing in front of the area sensor element (30) while forming a closed intermediate space (36), wherein the pressures or pressure differences detected by the diaphragm (32, 40) are passed on by way of the intermediate space (36) to the area sensor element (30) of the filling state sensor (32, 40).

2. Domestic appliance according to claim 1, **characterised in that** a determining device (42) by means of which the filling state (16) of the liquid (14) can be determined on the basis of the pressure value detected by the filling state sensor (18) is provided.

3. Domestic appliance according to claim 1 or 2, **characterised in that** the diaphragm is mounted as a separate pressure transmission diaphragm (32) at a sensor housing (34) of the filling state sensor (18).

4. Domestic appliance according to claim 1 or 2, **characterised in that** the diaphragm is designed as a protective diaphragm (40) formed integrally with a sensor housing (34) of the filling state sensor (18).

5. Domestic appliance according to claim 4, **characterised in that** the sensor housing (34) is of plastics material and that the diaphragm (40) is injection-moulded on the sensor housing (34).

6. Domestic appliance according to any one of claims 1 to 5, **characterised in that** the closed intermediate space (36) between the diaphragm (32; 40) and the area sensor element (30) is filled with a gas, particularly air.

7. Domestic appliance according to any one of the preceding claims, **characterised in that** at least one further sensor, particularly a temperature sensor (44), by means of which a property of the liquid (14), particularly the temperature, can be detected is associated with the filling state sensor (18).

8. Domestic appliance according to claim 7, **characterised in that** a temperature sensor (44) is arranged at a location of the liquid sensor (18) in which temperature contact with respect to the liquid (14) is possible and that the temperature value of the liquid (14) can be determined by means of the determining device (42) on the basis of the temperature value detected by the temperature sensor (44).

9. Domestic appliance according to any one of the preceding claims, **characterised in that** a piezo-resistive, a capacitive or an inductive filling state sensor (18) is provided.

10. Method for determining a filling state (16) of liquid (14) within a container (10) of a water-conducting domestic appliance, particularly a washing machine (1), in which a pressure value generated by the liquid (14) is detected by means of a filling state sensor (18) and in which the pressure value generated by the liquid (14) is produced by direct contact of a detection part (20) of the filling state sensor (18) with the liquid, **characterised in that** the pressure value generated by the liquid (14) is detected by an area sensor element (30), which is surrounded by the detection part (20) of the filling state sensor (18) and which is covered by an elastic and pressure-transmitting diaphragm (32; 40), that the diaphragm (32; 40) is arranged at a spacing in front of the area sensor element (30) and forms a closed intermediate space (36), and that the pressures or pressure differences detected by the diaphragm (32; 40) are passed on by way of the intermediate space (36) to the area sensor element (30) of the filling state sensor (32, 40).

11. Method according to claim 10, **characterised in that** the filling state (16) of the liquid (14) is determined by means of a determining device (42) on the basis of the pressure value detected by the filling state sensor (18).

12. Method according to claim 10 or 11, **characterised in that** a property of the liquid is detected by means of a further sensor associated with the filling state sensor (18).

13. Method according to claim 12, **characterised in that** the further sensor is a temperature sensor (44) by which the temperature of the liquid (14) is detected.

14. Water-conducting domestic appliance according to any one of claims 1 to 9 for performing the method according to any one of claims 10 to 13, comprising a control (2) which is electrically connected with the device for determining a filling state (16) of liquid (14).

## Revendications

1. Appareil ménager à circulation d'eau, en particulier un lave-linge (1) ou un lave-vaisselle, avec un dispositif de détermination d'un niveau de remplissage (16) de fluide (14) au sein d'une cuve (10) de l'appareil ménager à circulation d'eau doté d'un capteur de niveau de remplissage (18), lequel permet de saisir une valeur de pression créée par le fluide (14), avec un carter de capteur (34) du capteur de niveau de remplissage (18) et avec une membrane élastique et transmettrice de pression (32, 40), reliée au carter de capteur (34) et en contact direct avec le fluide (14), dans lequel le capteur de niveau de remplissage (18) est disposé au moins avec une pièce de saisie (20) dans une zone inférieure (22) de la cuve (10) recouverte de fluide (14) durant un processus de lavage, **caractérisé en ce que** la pièce de saisie (20) du capteur de niveau de remplissage (18) englobe un élément de capteur en nappe (30), lequel est recouvert par la membrane élastique et transmettrice de pression (32, 40) et **en ce que** la membrane (32, 40) est disposée à distance de l'élément de capteur en nappe (30) en constituant un espace intermédiaire fermé (36), dans lequel la pression resp. les différences de pression saisie(s) par la membrane (32, 40) est/sont transmises via l'espace intermédiaire (36) à l'élément de capteur en nappe (30) du capteur de niveau de remplissage (32, 40).

2. Appareil ménager selon la revendication 1, **caractérisé en ce qu'**un dispositif de détermination (42) est prévu, au moyen duquel le niveau de remplissage (16) du fluide (14) doit être déterminé à l'aide de la valeur de pression saisie par le capteur de niveau de remplissage (18).

3. Appareil ménager selon la revendication 1 ou 2, **caractérisé en ce que** la membrane est maintenue sous forme de membrane de transmission de pression distincte (32) sur un carter de capteur (34) du capteur de niveau de remplissage (18).

4. Appareil ménager selon la revendication 1 ou 2, **caractérisé en ce que** la membrane est conçue sous la forme d'une membrane de protection (40) exécutée en une pièce avec un carter de capteur (34) du capteur de niveau de remplissage (18).

5. Appareil ménager selon la revendication 4, **caractérisé en ce que** le carter de capteur (34) est en plastique et **en ce que** la membrane (40) est formé par injection sur le carter de capteur (34).

6. Appareil ménager selon l'une des revendications 1 à 5, **caractérisé en ce que** l'espace intermédiaire fermé (36) entre la membrane (32, 40) et l'élément de capteur en nappe (30) est rempli d'un gaz, en particulier de l'air.

7. Appareil ménager selon l'une des revendications précédentes, **caractérisé en ce qu'**au moins un capteur supplémentaire, en particulier un capteur de température (44), est affecté au capteur de niveau de remplissage (18), lequel sert à saisir une caractéristique du fluide (14), en particulier la température.

8. Appareil ménager selon la revendication 7, **caractérisé en ce qu'**un capteur de température (44) est disposé en un endroit du capteur de fluide (18) auquel un contact de température avec le fluide (14) est possible, et **en ce que** la valeur de température du fluide (14) doit être déterminée à l'aide de la valeur de température saisie par le capteur de température (44) au moyen du dispositif de détermination (42).

9. Appareil ménager selon l'une des revendications précédentes, **caractérisé en ce qu'**un capteur de niveau de remplissage (18) piézo-résistif, capacitif ou inductif est prévu.

10. Procédé de détermination d'un niveau de remplissage (16) de fluide (14) au sein d'une cuve (10) d'un appareil ménager à circulation d'eau, en particulier un lave-linge (1), dans lequel une valeur de pression générée par le fluide (14) est saisie au moyen d'un capteur de niveau de remplissage (18), et dans lequel la valeur de pression générée par le fluide (14) est saisie par le contact direct d'une pièce de saisie (20) du capteur de niveau de remplissage (18) avec le fluide, **caractérisé en ce que** la valeur de pression générée par le fluide (14) est saisie par un élément de capteur en nappe (30) renfermé par la pièce de saisie (20) du capteur de niveau de remplissage (18), lequel élément de capteur est recouvert par une membrane élastique et transmettrice de pression (32, 40), **en ce que** la membrane (32, 40) est disposée à distance de l'élément de capteur en nappe (30) et constitue un espace intermédiaire fermé (36), et **en ce que** la pression resp. les différences de pression saisie(s) par la membrane (32, 40) est/sont transmise(s) via l'espace intermédiaire (36) à l'élément de capteur en nappe (30) du capteur de niveau de remplissage (32, 40).

11. Appareil ménager selon la revendication 10, **caractérisé en ce que** le niveau de remplissage (16) du fluide (14) est déterminé à l'aide de la valeur de pression saisie par le capteur de niveau de remplissage (18), au moyen d'un dispositif de détermination (42).

12. Procédé selon la revendication 10 ou 11, **caractérisé en ce qu'**une caractéristique du fluide est saisie au moyen d'un capteur supplémentaire affecté au capteur de niveau de remplissage (18).

13. Procédé selon la revendication 12, **caractérisé en ce que** le capteur supplémentaire est un capteur de température (44) à l'aide duquel la température du fluide (14) est saisie.

14. Appareil ménager à circulation d'eau selon l'une des revendications 1 à 9 afin d'exécuter le procédé selon l'une des revendications 10 à 13 et comprenant une commande (2) reliée électriquement au dispositif de détermination d'un niveau de remplissage (16) de fluide (14).
